# EUROPÄISCHE PATENTSCHRIFT

(11) **EP 0 549 991 B1**
(45) Veröffentlichungstag und Bekanntmachung des Hinweises auf die Patenterteilung: **18.09.1996**
(21) Anmeldenummer: 92121708.9
(22) Anmeldetag: 21.12.1992
(51) Int. Cl.: B65D 19/38, B65D 6/08

(54) **Verschliesseinrichtung für Gitterkisten für den Transport von insbesondere Flüssiggasbehältern**
Closing device for skeleton boxes for transporting liquefied gas bottles
Dispositif de fermeture pour des caisses à claire-voie pour transporter des récipients pour gaz liquide

(30) Priorität: 30.12.1991 ES 9103936 U
(43) Veröffentlichungstag der Anmeldung: 07.07.1993
(73) Patentinhaber: REPSOL-BUTANO, S.A., E-28015 Madrid (ES)
(72) Erfinder: Méndez Ruttlan, Andrés, 28100 Madrid (ES); Antunez Jiménez, José, 28028 Madrid (ES)
(74) Vertreter: Riera Blanco, Juan Carlos

(56) Entgegenhaltungen:
- EP-A- 0 301 482
- DE-U- 8 634 415
- FR-A- 1 585 919
- FR-A- 2 035 997
- FR-A- 2 577 202
- FR-A- 2 643 043
- GB-A- 2 036 688

## Beschreibung

Die vorliegende Erfindung bezieht sich auf Gitterkisten zum Transport von Flüssiggasbehältern, aber auch von anderen Behältern, und betrifft im Näheren eine mit der Gitterkiste zusammenwirkende Verschließeinrichtung, die eine Querstange als frontale Verschlußstange zur Abriegelung bzw. Freigabe einer in einer Seitenwand der Kiste ausgebildeten Ladeöffnung und an der Kiste anzuordnende Halteelemente zur Aufnahme und Halterung der Verschlußstange aufweist.

Derartige Gitterkisten für Flüssiggasbehälter und Verschließsysteme für die Gitterkiste sind bekannt, siehe z.B. FR-A-1 585 919. Ihr Verschließsystem umfaßt eine in metallenen Aufnahmehülsen gehaltene Querstange aus Metall. Die bekannten Verschließsysteme erweisen sich dadurch als anfällig, daß ihre am meisten beanspruchten Teile, nämlich die Verschlußstange und die Aufnahmehülsen, welche die Stange an ihren Enden halten, einem bis zur Funktionsuntüchtigkeit führenden verschleiß unterliegen. Die Funktionsuntüchtigkeit wird durch eine zunehmende Verformung der metallischen Teile oder Elemente des konventionellen Verschließsystems dadurch bedingt, daß die oft sehr schwere Beladung der Gitterkiste gegen die Verschlußstange schlägt und/oder an ihr reibt, wobei nicht nur die Stöße gegen die Verschlußstange die Stange selbst deformieren, sondern außer den Stößen gegen die Verschlußstange auch die Reibungen an der Verschlußstange verformende Stöße der Verschlußstange gegen deren Aufnahmehülsen bewirken und so allmählich einen bis zur Unbrauchbarkeit fortschreitenden Verformungszustand sämtlicher dieser besonders beanspruchten Teile herbeiführen.

Diesem Problem suchte die Anmelderin der vorliegenden Erfindung zunächst dadurch entgegenzuwirken, daß sie in ständiger Suche nach Verfahren, Modellabwandlungen und Materialänderungen, welche die bekannten nachteiligen Erscheinungen beseitigten könnten, zunächst Prototypen von Verschließsystemen entwickelt hat, von denen sich eine Art dadurch auszeichnet, daß die Verschlußstange nicht aus Metall sondern aus einem Kunststoffmaterial hergestellt ist, das der Stange eine außergewöhnliche Festigkeit und eine im praktischen Gebrauch dauerhafte Biegefestigkeit und Undeformierbarkeit verleiht. Die genannte Entwicklung weist nichtsdestoweniger an den Enden der Verschlußstange angeordnete metallische Gleithülsen auf, welche sich entlang der vertikalen Seiten einer Gitterkiste im Bereich deren Lade- und Entnahmeöffnung bewegen lassen, und enthält andererseits ein System eingebaut, das sich durch ein Kabel oder Seil auszeichnet, welches vertikal und parallel zu den Eckstäben der Gitterkiste verläuft und mit seinen Enden an der Außenseite der genannten Eckstäbe befestigt ist. Demzufolge lassen sich die Gleithülsen entlang der vertikalen Ecken der Kiste und gleichzeitig entlang der vertikalen und zu den vertikalen Ecken parallelen Seilen derart bewegen, daß die Stange unter Aufrechterhaltung ihrer vollständigen Bewegbarkeit immer an der Kiste angebracht ist. Obwohl sich diese Ausführung im praktischen Gebrauch als wesentlich dauerhafter als die bekannten Verschließsysteme erwiesen hat, blieb aber auch dieses neue System auf die Dauer vor Verformungen und Schäden, insbesondere durch einen Verschleiß der Hülsen oder durch einen Bruch des Führungsseils, nicht verschont.

Aufgabe der Erfindung ist es, die eingangs geschilderten Nachteile der konventionellen Verschließsysteme für Gitterkisten für den Transport von Flüssigkeitsbehältern zu beseitigen, auch die verbliebenen kleineren Schwierigkeiten, wie sie sich noch für die oben genannte, schon sehr verbesserte Entwicklung herausgestellt haben, zu lösen, und eine Gitterkiste mit höchst verschleißfreiem Verschließsystem bzw. ein derartiges Verschließsystem als solches zur Verfügung zu stellen.

Eine weitere Aufgabe der Erfindung ist es, eine alternative Arretierung der Verschlußstange ohne gesonderte Manipulation in einer obersten Position der Gitterkiste zu schaffen.

Die Lösung dieser Aufgaben wird durch die in den unabhängigen Ansprüchen 1 und 8 angegebenen Merkmale erzielt.

Die Erfindung weist dadurch große Vorteile auf, daß für die aus den zwei gleitenden Halteelementen und der Verschlußstange zusammengesetzte Verschließeinrichtung und vorzugsweise auch für die Gitterkiste selbst auf jegliches metallisches Baumaterial verzichtet und nur Kunststoffmaterial verwendet wird. Die Auswahl nur von Kunststoffmaterial ist das Ergebnis vieler Versuche, bei denen sich eine praktische Nichtverformbarkeit und eine sehr hohe Biegefestigkeit für die Kunststoffbauteile sowohl der Verschließeinrichtung als auch der Gitterkiste herausgestellt haben. Die zu verwendenden Kunststoffe haben eine sehr hohe Festigkeit, gewähren eine hohe Formstabilität der aus Ihnen gefertigten Teile, erleiden keine Qualitätsverluste durch Umwelteinflüsse und sind sehr leicht.

Erfindungsgemäß ist die Verschlußstange als gleichförmiger Kunststoff-, insbesondere Kunstharzprofilkörper ausgebildet, der einerseits aufgrund seines Kunststoffmaterials und andererseits aufgrund seiner Querschnittsform bei mechanischer Belastung einen besonders hohen Verformungswiderstand entgegensetzt. Vorzugsweise hat die Verschlußstange eine T-Profilform, wobei im Anordnungszustand der Verschlußstange an der Gitterkiste der T-Querbalken parallel zur Ebene der Ladeöffnung der Kiste steht. Wenngleich die genannte T-Form bevorzugt ist, sind auch andere schwer deformierbare Profile für die Verschlußstange möglich.

Zur Arretierung der Verschlußstange ohne gesonderte Manipulation in einer obersten Position ist ein selbsttätiger Verschlußmechanismus derart vorgesehen, daß ein an der einen Komponente angeordnetes zusammendrückbares Teil in eine Ausnehmung der anderen Komponente reversibel einrückt oder einrastet. Dazu dient vorzugsweise eine elastische, kappenförmige Vorwölbung an einer der drei Seiten des Längsstabes, an denen der U-Hakenteil des Halteelements entlanggleitet, und eine entsprechende Ausnehmung an der zugeordneten Innenseite des Halteelements. Wird das Halteelement also nach oben geschoben, drückt die die Vorwölbung des Längsstabes berührende Oberkante des Halteelements die nachgiebige Vorwölbung zurück und zusammen, und die Zusammendrückung bleibt, bis die vorzugsweise kugelkappenförmige Ausnehmung des Halteelements die Höhe der Vorwölbung erreicht hat, wonach sich die Vorwölbung in die Ausnehmung hinein ganz oder teilweise entspannt und das Halteelement so lange festhält, bis es wieder nach unten in Richtung der Verschlußlage gezogen wird.

Die nachfolgend verwendeten Richtungsangaben beziehen sich auf den Anordnungszustand der erfindungsgemäßen Verschließeinrichtung an der Gitterkiste und auf einen vor der Verschließeinrichtung befindlichen Betrachter.

Die Halteelemente für die Verschlußstange sind vorzugsweise als Gußteile ausgeführt und gliedern sich in zwei funktionelle Teile, nämlich einen Hauptteil zur Aufnahme der Verschlußstange und einen kleineren Teil zur Anordnung des Halteelements an einem der die Ladeöffnung der Gitterkiste seitlich begrenzenden Längsstäbe.

Der Hauptteil des Halteelements weist an seiner zur Ebene der Ladeöffnung rechtwinklig stehenden, senkrechten Innenseite eine an die Querschnittsform der aufzunehmenden Verschlußstange angepaßte Aufnahmeöffnung für die Verschlußstange auf und trägt einen an der Seite der Aufnahmeöffnung beginnenden, L-förmig nach hinten außen wegspringenden Teil als den kleineren Teil des Halteelements. Der L-förmige Teil bildet mit der Hinterseite des Hauptteils des Halteelements einen sich nach außen öffnenden U-Haken aus, so daß die Aufnahmeöffnung des Halteelements für die Einordnung der Verschlußstange und die seitlich offene Seite des ausgebildeten U-Hakens voneinander wegzeigen.

Zwei spiegelbildlich zueinander gestaltete Halteelemente der beschriebenen Art, von denen jedes auf ein Ende der Verschlußstange gesteckt ist, bilden die Verschließeinrichtung. Die Verschließeinrichtung ist in der Weise an der Gitterkiste angeordnet oder anzuordnen, daß dasjenige Halteelement, dessen U-Haken sich nach rechts öffnet, den die Ladeöffnung rechts begrenzenden Längsstab zwischen sich aufnimmt und das linke Halteelement entsprechend den linken Längsstab. Die an den Längsstäben angelegten Halteelemente sind hinsichtlich der Querschnittsform des U-Hakens so an den Querschnitt des Längsstabes angepaßt, daß sich ein ausreichendes Spiel für ein vertikales Verschieben der Verschließeinrichtung entlang dieser Längsstäbe einstellt, aber kein so großes Spiel, daß sich die Verschließeinrichtung von den Längsstäben lösen könnte.

Sind, vorzugsweise, die die Verschließeinrichtung tragenden Längsstäbe der Gitterkiste als rechteckige Kantstäbe ausgebildet, weist der Querschnitt des U-Hakens des Halteelements ebenfalls einen rechteckigen Querschnitt auf. Bei abweichenden Querschnittsformen der Längsstäbe sind die Halteelemente entsprechend angepaßt auszugestalten.

Für die Anordnung der Verschließeinrichtung an der Gitterkiste bestehen mehrere Möglichkeiten.

Bei (noch) freistehenden Längsstäben läßt sich die zusammengesetzte Verschließeinrichtung auf diese Stäbe aufsetzen und dann an ihnen entlangführen, möglich etwa bei zerlegbaren Gitterkisten oder vor dem endgültigen Zusammenbau der Gitterkiste.

Von dieser Technik kann für das nachträgliche Anordnen der Verschlußeinrichtung an einer nicht zerlegbaren Gitterkiste aber kein Gebrauch gemacht werden. Für einen solchen Fall kann dann wenigstens eines der Halteelemente eine durchgehende Öffnung für die Aufnahme des Verschlußstabes aufweisen und die Montage der Verschließeinrichtung an der Gitterkiste in der Weise erfolgen, daß man die Verschlußstange durch das Halteelement mit dem durchgehenden Aufnahmekanal etwas hindurchschiebt, dieses und das andere Halteelement am jeweiligen Längsstab anlegt und dann die Verschlußstange in das andere Halteelement hineinschiebt. Bei dieser Lösung muß dann vorgesehen sein, daß sich entweder die außen gelegene Öffnung des Halteelements, das den durchgehenden Kanal aufweist, für eine Unverrückbarkeit der Haltestange im Halteelement schließen, beispielsweise mit einem Stopfen oder Deckel abschließen, läßt, oder daß man das Ende der Verschlußstange in dem durchgehenden Kanal fixiert, beispielsweise mittels eines das Halteelement und die Haltestange durchdringenden, lösbaren Steck- oder Schraubbolzens.

Eine aus statischen Gründen aber zu bevorzugende Lösung zur Anordnung einer Verschließeinrichtung gemäß der Erfindung an einer nicht zerlegbaren Gitterkiste besteht darin, nur Halteelemente mit einem nicht durchgehenden Kanal zur Aufnahme der Verschlußstange zu verwenden und wenigstens eines der Halteelemente am Ende der Aufnahmehöhlung für die Verschlußstange mit einer elastischen oder federnden Einrichtung auszurüsten, die unter Kraftanwendung zuläßt, die Verschlußstange gegen die elastisch oder federnd nachgebende Einrichtung um eine solche Strecke zu verschieben, die größer ist als die Einstecktiefe der Verschlußstange in dem anderen Halteelement. Derartige Einrichtungen, beispielsweise eine am Ende des Aufnahmekanals längs angeordnete Spiralfeder, sind zur Vermeidung eines Spiels oder einer gewissen Freigängigkeit der Verschlußstange in den Halteelementen der zusammengebauten Verschließeinrichtung bei jeder der oben genannten weiteren Möglichkeiten empfehlenswert.

Wie oben schon erläutert, läßt sich die an der Gitterkiste angeordnete Verschließeinrichtung an den sie tragenden Längsstäben vertikal verschieben, wobei die Verschlußstange in einer Position in etwa halber Kistenhöhe die Ladeöffnung der Gitterkiste gegen ein Heraustreten des Kisteninhalts sperrt und in einer möglichst hohen Position die Ladeöffnung am größten werden läßt.

Zur Positionierung der Verschlußstange in halber Höhe dient ein an jedem der die Verschlußeinrichtung tragenden Längsstäbe ein vorstehendes Sperrteil, das den Gleitweg der Verschließeinrichtung nach unten begrenzt, beispielsweise ein Stift oder Noppen, an dem der untere Teil des Halteelements anschlägt und aufliegt.

Die Erfindung wird nachstehend für ein Ausführungsbeispiel anhand von Zeichnungen näher erläutert. Es zeigt
- Fig. 1: ein Halteelement zur einerseits Aufnahme einer Verschlußstange und andererseits Anordnung an einem Längsstab einer Gitterkiste mit Blick insbesondere auf die zur Aufnahme der Verschlußstange vorgesehene Aufnahmeöffnung des Halteelements;
- Fig. 2: das Halteelement gemäß Fig. 1 mit Sicht insbesondere auf dessen für die dreiseitige Anlage an einem Längsstab der Gitterkiste bestimmten Teil;
- Fig. 3: das Halteelement gemäß Fig. 1 und 2 im Schnitt entlang der Ebene A-B gemäß Fig. 1;
- Fig. 4: eine Teilansicht einer Gitterkiste zum Transport von Flüssiggasbehältern mit angeordneter, aus zwei spiegelbildlichen Halteelementen gemäß der Fig. 1 bis 3 und einer Verschlußstange zusammengesetzter, Verschließeinrichtung.

Wie die Fig. 1 bis 3 am deutlichsten zeigen, gliedert sich ein Halteelement 1 bzw. ein dazu spiegelbildliches Halteelement 1' in zwei funktionelle Teile, nämlich in einen mit einer Aufnahmeöffnung 3 versehenen Hauptteil zur Aufnahme einer Verschlußstange 5 und in einen zur Anordnung an einem Seitentstab 6 der Transportgitterkiste 8 vorgesehenen L-förmigen Teil 2. Der Hauptteil hat im wesentlichen die Form eines Quaders.

Zur Erzielung einer möglichst starren, verformungssteifen Bauart ist der für die Aufnahme der Verschlußstange vorgesehene Hauptteil des Halteelements 1 kantig ausgeführt, wobei seine Aufnahmeöffnung 3 vorzugsweise die Form eines T hat, dessen Fuß horizontal gegen die Entladeöffnung 12 und somit gegen die in der Kiste 8 eingeordneten Behälter (nicht dargestellt) weist. Dementsprechend hat die Verschlußstange 5 ein übereinstimmendes Profil. Die gezeigte T-Anordnung führt zu einem vorne flächigen Abschluß der angeordneten Verschlußstange 5 (vgl. Fig. 4).

Statt einer T-Form der Verschlußstange 5 und der Aufnahmeöffnung 3 sind auch andere geometrische, einer Biegung bzw. Verbiegung der Verschlußstange 5 widerstrebende Profilquerschnitte möglich.

Der für die Anordnung am Seitenstab 6 vorgesehene Teil 2 des Halteelements 1 hat eine L-Form, die in Verbindung mit der Hinterseite des Hauptkörpers des Halteelements 1 eine U-förmige Aussparung 4 oder einen U-Haken ausbildet, dessen seitlich offene Seite in die Gegenrichtung der Aufnahmeöffnung 3 für die Verschlußstange 5 zeigt. Entsprechend, jedoch spiegelbildlich dazu, ist das Halteelement 1' ausgebildet.

Zur weiteren Versteifung des Halteelements 1 bzw. 1' kann an dessen Vorderseite eine Ausnehmung 11, die versteifende, sich nach unten verjüngende trapezförmige Seitenwände ausbildet bzw. durch solche Seitenwände gebildet ist, ebenso vorgesehen sein, wie eine im oberen hinteren Bereich des Halteelements 1 bzw. 1' gelegene, der T-Konfiguration der Aufnahmeöffnung 3 folgende Aussparung 13. Die Aussparungen 11 und 13 dienen zugleich der Material- und Gewichtseinsparung.

Die in den Fig. 1 bis 4 ferner zu erkennende, gegenüber der Höhe des Hauptteils des Halteelements 1 (nicht notwendigerweise) geringere Höhe des den U-Haken 4 ausbildenden L-förmigen Teils 2 des Halteelements 1 dient gleichfalls der Materialeinsparung und bewirkt andererseits bei der an der Gitterkiste 8 angeordneten Verschließeinrichtung 1,5,1' eine gewisse mögliche Klemmwirkung am Seitenstab 6 folgendermaßen.

Da der den Längsstab 6 hakenartig umgreifende Teil 2 des Halteelements 1 nur unterhalb der Verschlußstange 5 anliegt, stellt sich bei einer schräg nach außen oder innen gerichteten Krafteinwirkung auf die Verschlußstange 5 eine gewisse Schrägstellung des U-Hakens 4 gegenüber dem Längsstab 6 ein, die zu einer Einklemmung der Verschlußstange 5 am Halteelement 1 bzw. 1' führt.

Demzufolge wird sich zumindest die leere Gitterkiste 8 auch an der Verschlußstange 5 anheben lassen, und zwar bei der jeweiligen Höhenposition, die die Verschließeinrichtung und damit die Verschlußstange 6 an der Gitterkiste 8 gerade einnimmt.

Die Höhenposition der Verschließeinrichtung 1,5,1' wird nach unten durch je einen Anschlag 7 begrenzt, der von einer der drei von dem Halteelement 1 umschlossenen Seiten des Längsstabes 6, vorzugsweise an dessen Vorderseite, hervorsteht, und auf denen die Halteelemente 1 und 1' in der Verschließposition der Verschlußstange 5 aufliegen. Die Anordnungshöhe der Anschläge 7 ist vorzugsweise so gewählt, daß die Verschlußstange 5 die Ladeöffnung 12 der Gitterkiste 8 gerade in deren Mitte unterteilt.

Zur Erweiterung der Ladeöffnung 12 bis zu ihrer völligen Zugänglichkeit wird die Verschließeinrichtung 1,5,1' nach oben geschoben. Mittels einer an jedem Längsstab 6 oben angeordneten Vorwölbung 9, die sich von dem nach oben geschobenen Halteelement 1 bzw. 1' elastisch, gegebenenfalls auch federnd so zudrücken läßt, daß das Halteelement über sie hinweggleiten kann, und die dann in eine Ausnehmung 10 am U-hakenförmigen Teil des Halteelements 1 bzw. 1' vortritt, läßt sich die Verschließeinheit in einer obersten Position solange arretieren, bis sie wieder nach unten gezogen wird. Gemäß des Ausführungsbeispiels nach Fig. 3 und 4 befindet sich die Vorwölbung 9 an der der Ladeöffnung 12 zugekehrten Innenseite des Längsstabes 6 der Gitterkiste 8, und die daran angepaßte Aussparung 10 des Halteelements 1 ist an der Innenseite desjenigen Schenkels des L-förmigen Teils 2, welcher der Hinterseite des Hauptkörpers des Halteelements 1 gegenüberliegt, eingelassen (Fig. 3).

Wie Fig. 4 zeigt, kann eine Gitterkiste 8 gemäß der Erfindung auch mit zwei sich gegenüberliegenden Ladeöffnungen 12 und demgemäß mit zwei Verschließeinrichtungen 1,5,1' gemäß der Erfindung ausgerüstet sein.

Die Anordnung der Verschließeinrichtung 1,5,1' an den dafür vorgesehenen Längsstäben 6 der Gitterkiste 8 kann bei zusammengebauter Verschließeinrichtung, wenn also die beiden spiegelbildlichen Halteelemente 1 und 1' in ihren Aufnahmehöhlungen 3 die Verschlußßstange 5 aufgenommen haben, in der Weise erfolgen, daß die Halteelemente über ein freiliegendes Ende der entsprechenden beiden Längsstäbe 6 eingesetzt werden. Läßt die Machart der Gitterkiste 8 ein derartiges Einsetzen nicht zu, ist der Zusammenbau der Verschließeinrichtung an der fertigen Gitterkiste 8 vorzunehmen. Dies erfordert eine horizontale Verschiebbarkeit der Verschlußstange 5 in wenigstens einem der Halteelemente 1 und 1'. Eine bevorzugte Möglichkeit, für eine Verschiebbarkeit der Verschlußstange 5 im Halteelement 1 und/oder 1' zu sorgen, beruht darauf, das in den Fig. 1 und 2 gezeigte Halteelement 1 am Ende der Öffnung oder Höhlung 3 mit einer Einrichtung zu versehen, die sich unter Kraftanwendung so zusammendrücken läßt, daß der Verschiebeweg der Stange 5 in der Öffnung 3 gegen deren Ende hin wenigstens so groß ist wie die vorgesehene Eindringtiefe der Verschlußstange 5 im gegenüberliegenden Halteelement. Die Anordnung der Verschließeinrichtung erfolgt dann beispielsweise so, daß zum Beispiel das Halteelement 1' und das Halteelement 1, welches die Verschlußstange 5 bereits aufgenommen hat am jeweiligen Längsstab 6 angelegt werden und dann die Verschlußstange 5 in das Halteelement 1 hineingedrückt wird, bis sich das freie Ende der Verschlußstange 5 vor der Öffnung 3 des Halteelements 1' befindet, und daß man dann die im Halteelement 1 zusammengedrückte Einrichtung sich entspannen und die Verschlußstange 5 in die Öffnung 3 des Halteelements 1' eindringen läßt. Die genannte zusammendrückbare Einrichtung kann beispielsweise eine Schraubenfeder sein.

Eine andersartige Möglichkeit, für eine Verschiebbarkeit der der Verschlußstange 5 im Halteelement 1 und/oder 1' zu sorgen, liegt darin, das Halteelement mit einem (nicht gezeigten) durchgehenden, beiderseits offenen Aufnahmekanal 3 zu versehen. Ist beispielsweise die Aufnahmeöffnung 3 des Halteelements 1 an beiden Seiten offen, läßt sich die Anordnung der Verschließeinrichtung 1,5,1' etwa folgendermaßen vornehmen. Das Halteelement 1 wird auf die Verschlußstange 5 aufgesetzt und zur Mitte hin geschoben, worauf das Halteelement 1', das die Verschlußstange 5 bereits eingeordnet enthält, an seinem Längsstab 6 angelegt wird, wonach das Halteelement 1 an der Verschlußstange 5 zurückgeschoben wird, bis es an seinem Längsstab 6 anschlägt. Anschließend ist dafür zu sorgen, daß die Verschlußstange 5 und das Halteelement 1 in ihrer Zuordnung zueinander fixiert bleiben, was beispielsweise durch eine die Wandung des Kanals 3 und das Ende der Verschlußstange 5 durchdringendes Verbindungsteil (nicht gezeigt) bewerkstelligt werden kann. Andererseits ist es möglich, die am Ende der Verschlußstange 5 gelegene Öffnung des Kanals 3 gegen ein Heraustreten der Stange 5 abzuschließen, beispielsweise mit einem in geeigneter Weise festzumachenden Stopfen oder Deckel (nicht gezeigt).

Wie anfangs schon gesagt, ist außer der sich aus den zwei spiegelbildlichen Halteelementen 1 und 1' und der Verschlußstange 5 zusammensetzenden, nur aus deformations- und und verschleißfestem Kunststoffmaterial hergestellten Verschließeinrichtung vorzugsweise auch die eigentliche Gitterkiste 8 selbst aus einem ebensolchen Kunststoffmaterial und ohne Verwendung metallischer Materialien hergestellt.

## Patentansprüche

1. Verschließeinrichtung für Gitterkisten, speziell für den Transport von Flüssiggasbehältern, die eine Querstange (5) als vorderes Verschlussmittel aufweist, zur Verriegelung und Freigabe einer Beladeöffnung, die in wenigstens einer Seitenwand der Gitterkiste ausgebildet ist, sowie Halteelemente (1, 1') für die vertikal verschiebbare Befestigung der genannten Querstange, wobei die genannten Halteelemente (1,1'), die jeweils an den Enden der genannten Querstange befestigt werden, mit, einer Öffnung (3) an einer ihrer Seiten zur Aufnahme der Enden der genannten Querstange versehen sind, während sie auf einer benachbarten Seite mit einer L-förmige Verlängerung (2) ausgestattet sind, in deren Innenraum sie die Seitenstangen (6) der Gitterkiste (8) aufnehmen kann, mit dem Zweck an diesen entlang zu gleiten, dadurch gekennzeichnet, daß die Verschlußstange (5) und die Halteelemente (1, 1') aus einem Kunststoffmaterial in einer verformungswiderstrebenden, steifen Bauart gefertigt unbiegsam sind, und daß jedes Halteelement (1, 1') mit einer Vertiefung (10) in einer der Seiten, die in Anlage mit der jeweiligen Seitenstange (6) der Gitterkiste (8) stehen, versehen ist, zum Einrücken eines an der Seitenstange angeordneten Teils (9).

2. Verschließeinrichtung nach Anspruch 1, worin die genannten Halteelemente (1, 1') der jeweilige Enden der Verschlusstange (5) spiegelbildlich zueinander ausgebildet sind.

3. Verschließeinrichtung nach den Ansprüchen 1 und 2, worin der Innenraum (4) der Verlängerung (2) der jeweiligen Halteelemente (1, 1') an den Querschnitt der zugehörigen Seitenstange (6) angepasst ist.

4. Verschließeinrichtung nach den Ansprüchen 1 bis 3, dadurch gekennzeichnet, dass die Aufnahmeöffnung (3) des jeweiligen Endes der Querstange (5) vorzugsweise die Form eines horizontal ausgerichteten "T" aufweist.

5. Verschließeinrichtung nach den Ansprüchen 1 bis 4, dadurch gekennzeichnet, dass jedes Halteelement (1, 1') versetzte Verstärkungsbereiche (13) aufweist, sowie gegebenenfalls seitliche Stützen (11) im Hauptteil des Halteelements (1, 1').

6. Verschließeinrichtung nach den Ansprüchen 1 bis 5, dadurch gekennzeichnet, dass zumindest eines der beiden Halteelemente (1, 1') der Querstange (5) im Inneren der zugehörigen Öffnung (3) ein elastisches Rückstellmittel aufweist, wie zum Beispiel ein federndes Teil, auf das mit dem entsprechenden Ende der genannten Querstange (5) Druck auzgeübt werden kann, wodurch die Verschiebung dieser Querstange um eine Strecke, die mindestens der Länge des Bereichs, der in das gegenüberliegende Halteelement eindringt, entspricht.

7. Verschließeinrichtung nach den Ansprüchen 1 bis 5, dadurch gekennzeichnet, dass mindestens eines der Halteelemente (1, 1') der Querstange (5) eine entsprechende Durchgangsöffnung aufweist, das heisst auf beiden Seiten geöffnet, wobei es in diesem Fall ausserdem geeignete Befestigungsmittel am Ende der zugehörigen Querstange (5) aufweist.

8. Gitterkiste für den Transport von Flüssiggasbehältern, vorzugsweise aus einem Kunststoff hergestellt, welcher insbesondere nicht metallisch und verformungsfest ist, welches mindestens eine seitlichen Zugangsöffnung zum Innenraum aufweist, für die Be- und Entladung desselben, wobei diese Öffnung(en) von zwei vertikal ausgerichteten Seitenstangen (6) begrenzt ist (sind), an die eine Verschließeinrichtung gemäss den vorhergehenden Anprüchen 1 bis 7 angepasst ist, dadurch gekennzeichnet, dass eine dem genannten Seitenstangen (6) ein konvexes elastisch zusammendrückbares Teil (9) aufweist, der komplementär zur Vertiefung (10) der genannten Haltelemente (1, 1') der Verschließeinrichtung ausgebildet ist, wobei diese konvexen Bereiche an den Seiten vorgesehen sind, die mit den Trägern der genannten Vertiefung (10) in Anlage stehen, und dadurch dass jede Seitenstange (6) ausserdem mit vorstehenden Anschlagstiften (7) versehen ist, die die Verschiebung der Verschlussvorrichtung bis auf ungefähr die halbe Höhe der genannten Seitenstangen begrenzt.

9. Gitterkiste nach Anspruch 8, dadurch gekennzeichnet, dass die Verriegelung der Querstange (5) in ihrer oberen Position durch die Einführung des konvexen Teils (9) der jeweiligen vertikalen Seitenstange (6) in die entsprechende Vertiefung (10) des zugehörigen Halteelements (1, 1') bestimmt ist.

## Claims

1. Closing device for grilled boxes, which are specially used for transport of liquid gas containers, having a transversal bar (5) as means of frontal closing in order to block or liberate a load opening made in at least one lateral wall of the grilled box, as well as fixation elements (1, 1') for the vertically displaceable fixation of such transversal bar, being provided such fixation elements (1,1'), which are respectively fixed at the ends of such bar, of an opening (3) in one of its sides (2), whereas in an adjacent side they are provided of an extension in L-shape (2), in which inner space the lateral bars (6) of the grilled box (8) may be housed, so that they may slide along thereof, characterized in that the closing bar (5) and the fixation elements (1, 1'), made of synthetic material in a rigid construction way which resists the strain, are inflexible and because each fixation element (1, 1') is provided with a concavity (10) in one of the sides which is in contact with the corresponding lateral bar (6) of the grilled box (8), in order to introduce under pressure a piece (9) arranged in the lateral bar.

2. Closing device according to claim 1, in which such fixation elements (1, 1') of the respective ends of the closing bar (5) are carried out in a diametrically opposed way one in relation to the other.

3. Closing device according to the claims 1 and 2, in which the inner space (4) of the extension (2) of the respective fixation elements (1, 1') is adapted to the transversal section of the corresponding lateral bar (6).

4. Closing device according to claims 1 to 3, characterized in that the housing opening (3) of the corresponding end of the transversal bar (5) preferably shows the "T" shape oriented horizontally.

5. Closing device according to the claims 1 to 4, characterized in that each fixation element (1, 1') shows stepped reinforced areas (13), as well as, in a given case, lateral supports (11) in the main portion of the fixation element (1,1').

6. Closing device according to claims 1 to 5, characterized in that at least one of the two fixation elements (1, 1') of the transversal bar (5) shows in the inside of the corresponding opening (3) an elastic means of recovery, as for example a flexible piece, on which it is possible to press with the corresponding end of such transversal bar (5), at which it is carried out a displacement of this transversal bar in a section that corresponds to the length of the area which penetrates in the opposed fixation element.

7. Closing device according to claims 1 to 5, characterized in that at least one of the fixation elements (1, 1') of the transversal bar (5) shows a corresponding continuous opening, i.e., opened in both sides, besides showing in this case, proper fixation means at the end of the corresponding transversal bar (5).

8. Grilled box for the transport of liquid gas containers, preferably fabricated of synthetic material which is in particular non metallic and resistant to the strain, the grilled box showing at least a lateral access opening to the inner space, for the load and unloading of the latter, being this opening(s) limited by two lateral bars (6) vertically oriented, to which a closing device is adapted according to the previous claims 1 to 7, characterized in that one of such lateral bars (6) has an elastically compressible convex portion (9), which is carried out in a complementary way to the concavity (10) of the said fixation elements (1, 1') of the closing device, being these convex areas foreseen in the sides which are in contact with the said concavity supports (10) and in that each lateral bar (6) is also provided with stop pins (7), which delimit the closing device displacement until approximately half height of the said lateral bars.

9. Grilled box according to claim 8, characterized in that the transversal bar blocking (5) in its upper position depends on the introduction of the convex portion (9) of the respective lateral bar (6) in a vertical position to the corresponding concavity (10) of the relevant fixation element (1, 1').

## Revendications

1. Dispositif de fermeture pour boîtes à grillage, que l'on utilise en particulier pour le transport de récipients de gaz liquide, qui présente une barre transversale (5) comme moyen de fermeture frontale pour bloquer ou libérer une ouverture de chargement aménagée dans au moins une paroi latérale de la boîte à grillage, ainsi que des éléments de fixation (1, 1') pour la fixation verticalement déplaçable de cette barre transversale, ces éléments de fixation (1, 1'), qui sont respectivement fixés dans les extrémités de cette barre, étant pourvus d'une ouverture (3) dans l'un de ses côtés (2), tandis que dans un côté adjacent ils sont pourvus d'une prolongation en forme de L (2), dans l'espace intérieur duquel peuvent être logées les barres latérales (6) de la boîte à grillage (8), afin qu'elle coulisse le long de celles-ci, se caractérisant en ce que la barre de fermeture (5) et les éléments de fixation (1, 1'), construits dans une matière de synthèse en une forme de construction rigide qui résiste la déformation, sont inflexibles et parce que chaque élément de fixation (1, 1') est pourvu d'une cavité (10) dans l'un des côtés qui est en contact avec la barre latérale (6) correspondante de la boîte à grillage (8), pour introduire à pression une pièce (9) disposée dans la barre latérale.

2. Dispositif de fermeture selon la revendication 1, dans lequel ces éléments de fixation (1, 1') des extrémités respectives de la barre de fermeture (5) sont réalisés en forme diamétralement opposée l'un par rapport à l'autre.

3. Dispositif de fermeture selon l'une des revendications 1 et 2, dans lequel l'espace intérieur (4) de la prolongation (2) des éléments respectifs de fixation (1, 1') est adapté à la section transversale de la barre latérale (6) correspondante.

4. Dispositif de fermeture selon les revendications 1 à 3, se caractérisant en ce que l'ouverture de logement (3) de l'extrémité correspondante de la barre transversale (5) présente de préférence la forme d'un "T" orienté de manière horizontale.

5. Dispositif de fermeture selon les revendications 1 à 4, se caractérisant en ce que chaque élément de fixation (1, 1') présente des zones de renforcement (13) échelonnées, ainsi que, le cas échéant, des appuis latéraux (11) dans la partie principale de l'élément de fixation (1, 1').

6. Dispositif de fermeture selon les revendications 1 à 5, se caractérisant en ce que un au moins des deux éléments de fixation (1, 1') de la barre transversale (5) présente à l'intérieur de l'ouverture (3) correspondante un moyen élastique de récupération, comme par exemple une pièce flexible, sur laquelle on peut exercer une pression avec l'extrémité correspondante de cette barre transversale (5), de sorte qu'on réalise un déplacement de cette barre transversale sur un tronçon qui correspond à la longueur de la zone qui pénètre dans l'élément de fixation oppose.

7. Dispositif de fermeture selon les revendications 1 à 5, se caractérisant en ce que un au moins des éléments de fixation (1, 1') de la barre transversale (5) présente une ouverture continue correspondante, c'est à dire ouverte sur les deux côtés, en présentant de plus, dans ce cas, des moyens de fixation adéquats dans l'extrémité de la barre transversale (5) correspondante.

8. Boîte à grillage pour le transport de récipients de gaz liquide, de préférence construite dans une matière de synthèse qui est en particulier non métallique et résistante à la déformation, celle-ci présentant au moins une ouverture d'accès latérale à l'espace intérieur, pour le chargement et le déchargement de ce dernier, cette/ces ouverture(s) étant limitée(s) par deux barres latérales (6) orientée(s) verticalement, auxquelles est adapté un dispositif de fermeture selon les revendications précédentes 1 à 7, se caractérisant en ce que l'une de ces barres latérales (6) présente une partie (9) convexe, élastiquement compressible, réalisée en forme complémentaire à la concavité (10) des éléments de fixation (1, 1') mentionnés du dispositif de fermeture, ces zones convexes étant prévues sur les côtés qui sont en contact avec les supports de la concavité (10) mentionnée, et en ce que la barre latérale (6) est pourvue en plus de goujons de butée (7), qui délimitent le déplacement du dispositif de fermeture jusqu'à environ mi-hauteur des barres latérales mentionnées.

9. Boîte à grillage selon la revendication 8, se caractérisant en que le blocage de la barre transversale (5) dans sa position supérieure dépend de l'introduction de la partie convexe (9) de la barre latérale (6) respective verticale dans la concavité (10) correspondante de l'élément de fixation (1, 1') pertinent.
